# EUROPÄISCHE PATENTANMELDUNG

(11) **EP 4 760 043 A1**
(43) Veröffentlichungstag der Anmeldung: **17.06.2026**
(21) Anmeldenummer: 25221394.7
(22) Anmeldetag: 08.12.2025
(51) Int. Cl.: E06B 3/663, E06B 3/673

(54) **ISOLIERGLASSCHEIBE UND VERFAHREN ZUM BILDEN EINES GESCHLOSSENEN RAHMENFÖRMIGEN ABSTANDHALTERS AUF EINER GLASTAFEL**

(30) Priorität: 12.12.2024 DE 102024137463
(71) Anmelder: Glaston Germany GmbH, 75242 Neuhausen-Hamberg (DE)
(72) Erfinder: Bismarck, Heiko, 75331 Engelsbrand (DE)
(74) Vertreter: Twelmeier Mommer & Partner

(57) **Zusammenfassung**

Beschrieben wird ein Verfahren zum Bilden eines geschlossenen rahmenförmigen Abstandhalters (2) auf einer Glastafel (3) für eine Isolierglasscheibe (1) durch Auftragen eines Abstandhalterstrangs (4) aus einem pastösen und sich hernach verfestigenden Kunststoffmaterial auf die Glastafel (3). Erfindungsgemäß ist vorgesehen, dass der Abstandhalterstrang (4) in wenigstens zwei aufeinanderliegenden Lagen (L1, L2) auf die Glastafel (3) aufgebracht wird, um den Abstandhalter (2) zu bilden, wobei der Abstandhalterstrang (4) in einer ersten Lage (L1) auf die Glastafel (3) aufgebracht wird, und wobei der Abstandhalterstrang (4) in einer zweiten Lage (L2) auf den Abstandhalterstrang (4) in der ersten Lage (L1) aufgebracht wird. Ein Anfangsabschnitt (6) des Abstandhalterstrangs (4)) in der ersten Lage (1) und ein Endabschnitt (9) in der letzten Lage (L2) überlappen sich zumindest teilweise.

## Beschreibung

Die Erfindung geht aus von einem Verfahren mit den Merkmalen des Oberbegriffs des Anspruchs 1 und einer Isolierglasscheibe mit den Merkmalen des Oberbegriffs des Anspruchs 4.

Aus der DE 44 33 749 A1 ist ein Verfahren zum Bilden eines geschlossenen rahmenförmigen Abstandhalters auf einer Glastafel für eine Isolierglasscheibe bekannt. Der Abstandhalter wird durch Auftragen eines Abstandhalterstrangs aus einem pastösen und sich hernach verfestigenden Kunststoffmaterial auf die Glastafel gebildet. Dieses Verfahren wird vielfach in der Praxis eingesetzt. Aufgrund stetig wachsender Anforderungen an die Dämmwirkung von Isolierglasscheiben werden größere Abstände zwischen zwei benachbarten Glastafeln der Isolierglasscheibe gefordert. Beim Auftragen eines Abstandhalterstrangs aus einem pastösen und sich hernach verfestigenden Kunststoffmaterials auf eine Glastafel mit einer vorgegebenen Solldicke kann es vorkommen, dass sich der noch weiche Abstandhalterstrang im Bereich des oberen und/oder unteren Randes der Glastafel aufgrund seines Eigengewichts verformt und absinkt, insbesondere wenn die Solldicke größer als 18 mm ist.

Aus der DE 10 2019 123 700 A1 ist ferner eine Isolierglasscheibe und ein Verfahren zu deren Herstellung bekannt geworden, bei welchem sowohl auf eine erste Glastafel ein Abstandhalterstrang als auch auf eine zweite Glastafel ein zweiter Abstandhalterstrang aufgetragen wird. Die Verschlussstelle, in welcher Anfang und Ende des Abstandhalterstrangs zusammenstoßen, befindet sich beim Applizieren des rahmenförmigen Abstandhalters immer an derselben Stelle, beispielsweise im Bereich einer linken unteren Ecke der Glastafeln. Nach dem Auftragen wird eine der beiden Glastafeln um eine parallel zur Glastafelebene verlaufende Drehachse gedreht und anschließend mit der anderen Glastafel derart zusammengesetzt, dass die beiden Abstandhalterstränge aufeinander zu liegen kommen. Nach dem Drehen der einen Glastafel befindet sich die Verschlussstelle auf dieser Glastafel dann im Bereich der rechten unteren Ecke. Nach dem Zusammenfügen sind somit in zwei Ecken der Isolierglasscheibe Verschlussstellen am Abstandhalterstrang erkennbar. Diese Vorgehensweise erfordert eine besondere Ausgestaltung der Herstellungsvorrichtung bzw. Fertigungslinie, nämlich insbesondere eine Drehstation zum Drehen einer stehenden Glastafel. Außerdem ist eine Pressstation mit zwei parallel zueinander verlaufenden Waagerechtförderern erforderlich, deren beide Pressplatten V-förmig in entgegengesetzter Richtung zueinander geneigt sind, um die beiden sich gegenüberstehenden Glastafel abzustützen, vgl. EP 2 802 727 B1. Folglich kann dieses Verfahren mit den bislang in der Praxis üblichen Pressstationen und Fertigungslinien nicht durchgeführt werden und hat deshalb keinen Eingang in die Praxis gefunden.

Ein Verfahren und eine Isolierglasscheibe der eingangs genannten Art sind aus der WO 2019/076804 A1 bekannt. Der Abstandhalter enthält wenigstens zwei aufeinanderliegende Lagen aus verschiedenen transparenten Materialien mit unterschiedlichen Eigenschaften. Wenigstens eine Lage dient zur Versteifung und eine andere Lage dient zur Versiegelung des Abstandhalters. Anfangsabschnitt und Endabschnitt des Abstandhalterstrangs in einer Lage stoßen stumpf aneinander.

Der Erfindung liegt die Aufgabe zugrunde, ein verbessertes Verfahren zum Herstellen einer Isolierglasscheibe sowie eine verbesserte Isolierglasscheibe zu schaffen.

Die Aufgabe wird durch ein Verfahren mit den Merkmalen des Anspruchs 1 und eine Isolierglasscheibe mit den Merkmalen des Anspruchs 4 gelöst. Vorteilhafte Weiterbildungen sind Gegenstand von Unteransprüchen.

Ein erfindungsgemäßes Verfahren zum Bilden eines geschlossenen rahmenförmigen Abstandhalters auf einer Glastafel für eine Isolierglasscheibe ist Teil eines Verfahrens zum Herstellen einer erfindungsgemäßen Isolierglasscheibe. Eine erfindungsgemäße Isolierglasscheibe enthält wenigstens zwei Glastafeln und einen rahmenförmigen Abstandhalter, welcher zwischen den beiden Glastafeln angeordnet ist und diese aufgrund seiner Dicke in einem vorbestimmten Abstand zueinander hält. Der Zwischenraum zwischen den beiden Glastafeln kann mit unterschiedlichen Medien befüllt sein. Bei einer als Fensterscheibe ausgebildeten Isolierglasscheibe kann der Zwischenraum zwischen den beiden Glastafeln mit einem von Luft verschiedenen Gas, beispielsweise Argon, gefüllt sein. Bei einer als Brandschutzverglasung ausgebildeten Isolierglasscheibe kann der Zwischenraum zwischen den beiden Glastafeln mit einem Gel, beispielsweise einem salzhaltigen Hydrogel, gefüllt sein. Der Abstandhalter wird durch Auftragen eines Abstandhalterstrangs auf eine Glastafel gebildet. Der Abstandhalterstrang wird in an sich bekannter Weise aus einem pastösen und sich hernach verfestigenden Kunststoffmaterial gebildet. Das Kunststoffmaterial kann ein thermoplastisches Material sein, welche sich lediglich durch Abkühlung verfestigt. Das Kunststoffmaterial kann auch ein reaktiv vernetzendes Material sein, bei welchem durch eine chemische Reaktion eine Verfestigung auftritt. Das Material des Abstandhalterstrangs kann mithilfe einer Düse in einer vorgegebenen Solldicke auf die Glastafel aufgebracht werden. Die Düse kann längs des Randes der Glastafel um diese herumbewegt werden und dabei den aus der Düse austretenden Abstandhalterstrang auf die Glastafel so ablegen, dass Anfang und Ende des Strangs zusammenstoßen.

Erfindungsgemäß wird der Abstandhalterstrang in zwei oder mehr, insbesondere zwei bis fünf, aufeinanderliegenden Lagen auf die Glastafel aufgebracht, um den Abstandhalter zu bilden. Der Abstandhalterstrang wird in einer ersten Lage auf die Glastafel aufgebracht. Anschließend wird der Abstandhalterstrang in einer zweiten Lage auf den in der ersten Lage liegenden Abstandhalterstrang aufgebracht. Wenn der Abstandhalter aus nur zwei Lagen gebildet wird, ist die zweite Lage auch die letzte Lage. Die Dicke des Abstandhalters wird durch die mehreren, insbesondere zwei, aufeinander aufgebrachten Lagen des Abstandhalterstrangs gebildet. Der Abstandhalterstrang hat zumindest einen Anfangsabschnitt in der ersten Lage und einen Endabschnitt in der letzten Lage. Der Endabschnitt in der letzten Lage überlappt zumindest teilweise den Anfangsabschnitt in der ersten Lage. Der fertige Abstandhalter der Isolierglasscheibe hat somit einen Abschnitt, in welchem sich ein Teil des Anfangsabschnittes der ersten Lage und ein Teil des Endabschnitts der letzten Lage befinden. An wenigstens einer Stelle wird die Dicke eines zweilagigen Abstandhalters somit zu einem Teil durch den Anfangsabschnitt in der ersten Lage und zu einem anderen Teil durch den Endabschnitt in der zweiten Lage gebildet.

Erfindungsgemäß wird der Abstandhalterstrang durchgehend von der ersten Lage bis in die zweite Lage, insbesondere durchgehend von der ersten Lage bis in die letzte Lage, aufgebracht. Der Abstandhalterstrang weist wenigstens einen Übergangsabschnitt auf, welcher zwischen dem Anfangsabschnitt in einer ersten der wenigstens zwei Lagen und dem Endabschnitt in der letzten der wenigstens zwei Lagen angeordnet ist. Insbesondere kann der Abstandhalterstrang einen Übergangsabschnitt aufweisen, welcher zwischen dem Anfangsabschnitt in der ersten Lage und dem Endabschnitt in der zweiten Lage angeordnet ist. Im Übergangsabschnitt verläuft der Abstandhalterstrang unterbrechungsfrei aus der einen in die andere Lage, insbesondere aus der ersten Lage in die zweite Lage. Im Bereich des Übergangsabschnitt kann die Dicke des Abstandhalterstrangs von der Solldicke der einen Lage auf die Solldicke der anderen Lage, insbesondere von der Solldicke der ersten Lage auf die Solldicke der zweiten Lage, verändert werden. Im Bereich der Verschlussstelle des rahmenförmigen Abstandhalters aus zwei Lagen wird die gesamte Dicke somit durch den Anfangsabschnitt in der ersten Lage, den darauf liegenden Übergangsabschnitt sowie den auf dem Übergangsabschnitt liegenden Endabschnitt der zweiten Lage gebildet.

Die Erfindung hat wesentliche Vorteile:
- Die Gesamtdicke des Abstandhalters zwischen den beiden Glastafeln wird durch die Summe der Dicken aller aufeinanderliegenden Lagen des Abstandhalterstrangs gebildet.
- Durch das Auftragen des Abstandhalterstrangs in wenigstens zwei Lagen kann sich die erste Lage schon über einen längeren Zeitraum verfestigen, sodass deren Stabilität und Tragfähigkeit größer ist, wenn die zweite Lage auf die erste Lage appliziert wird.
- Eine unerwünschte Verformung und/oder ein Absenken von horizontal verlaufenden Bereichen des rahmenförmigen Abstandhalters kann auch bei großen Abstandhalterdicken vermieden werden. Dadurch lassen sich Abstandhalter mit einer Dicke von 20 mm oder mehr, insbesondere im Bereich von 25 mm bis 60 mm, zuverlässig herstellen.
- In der fertigen Isolierglasscheibe ist höchstens eine einzige Verschlussstelle am rahmenförmigen Abstandhalter erkennbar, was das Erscheinungsbild verbessern kann.

In weiterer Ausgestaltung kann die Düse längs des Randes der Glastafel zumindest zweimal um diese herum bewegt werden und dabei den aus der Düse austretenden Abstandhalterstrang in wenigstens zwei direkt aufeinander liegenden Lagen auf die Glastafel aufbringen. Die Dicke des Abstandhalterstrangs beim Austreten aus der Düse kann am Anfang auf einer vorbestimmten Länge von Null auf die Solldicke der erste Lage gesteigert und am Ende des Abstandhalterstrangs von der Solldicke der letzten Lage auf Null verringert werden. Die Dicke des Abstandhalterstrangs in der zweiten oder einer weiteren Lage kann größer als die Dicke des Abstandhalterstrangs in der ersten Lage sein, insbesondere um den Faktor 1,2 bis 1,6. Dadurch ist der Querschnitt des Abstandhalterstrangs in der ersten Lage relativ klein, sodass die erste Lage auf der kühlen Glastafel relativ schnell abkühlt. Die erste Lage kann dadurch schon nach relativ kurzer Zeit eine stabile Basis für das Auftragen der zweiten Lage bilden. Dies kann in besonders guter Weise verhindern, dass unerwünschte Verformungen und/oder Absenkungen des Abstandhalters auftreten. Der Endabschnitt in der letzten Lage kann einen Versatz zum Anfangsabschnitt in der ersten Lage aufweisen. Der Endabschnitt in der letzten Lage kann länger als der Anfangsabschnitt in der ersten Lage sein.

Der Anfangsabschnitt in der ersten Lage und der Endabschnitt in der letzten Lage können jeweils keilförmig ausgebildet sein. Der Anfangsabschnitt in der ersten Lage kann eine erste Schrägfläche aufweisen. Der Endabschnitt in der letzten Lage kann eine zweite Schrägfläche aufweisen. Die erste Schrägfläche und die zweite Schrägfläche können in Bezug auf die Glastafeloberfläche der fertigen Isolierglasscheibe in die gleiche Richtung geneigt sein. Ein Winkel von der Glastafeloberfläche zu der ersten Schrägfläche und/oder der zweiten Schrägfläche kann 45° oder weniger, insbesondere 25° oder weniger, betragen. Die erste Schrägfläche und die zweite Schrägfläche können einem Winkel von höchstens 10°, insbesondere von höchstens 5°, zueinander aufweisen. Die zweite Schrägfläche kann länger als die erste Schrägfläche sein. Der keilförmige Anfangsabschnitt kann dadurch gebildet werden, dass die Dicke des Abstandhalterstrangs beim Austreten aus der Düse auf einer Strecke mit vorbestimmter Länge von Null auf die Solldicke gesteigert wird. Die Keilform des Endabschnitts kann komplementär zu der Keilform des Anfangsabschnitts ausgebildet sein. Hierzu kann im Endabschnitt die Dicke des Abstandhalterstrangs beim Austreten aus der Düse auf einer Strecke mit einer vorbestimmten Länge von der Solldicke auf Null verringert werden. Insbesondere kann die Strecke mit vorbestimmter Länge 3 cm bis 10 cm lang sein. Die Düse kann eine Austrittsöffnung mit einem im wesentlichen rechteckigen Austrittsquerschnitt und einen Schieber zum Verschließen der Austrittsöffnung aufweisen.

In weiterer Ausgestaltung kann der Abstandhalter in einer Weise auf die Glastafel appliziert werden, dass in einer Lage ein Anfang und ein Ende des Abstandhalterstrangs zusammenstoßen. Der Abstandhalterstrang kann einen Anfangsabschnitt in der ersten Lage, einen Endabschnitt in der ersten Lage und einen Anfangsabschnitt in der zweiten Lage aufweisen. Der Abstandhalterstrang kann einen Endabschnitt in der zweiten Lage enthalten. Der Anfangsabschnitt der zweiten Lage wird auf den Endabschnitt der ersten Lage aufgebracht. Somit überlappen sich der Anfangsabschnitt der zweiten Lage und der Endabschnitt der ersten Lage zumindest teilweise. Die Dicke des Abstandhalterstrangs kann beim Austreten aus der Düse am Anfang der ersten Lage auf einer Strecke mit vorbestimmter Länge von Null auf die Solldicke der ersten Lage gesteigert und komplementär dazu am Ende der ersten Lage auf derselben Strecke von der Solldicke auf Null verringert werden. Der Endabschnitt der ersten Lage überlappt den Anfangsabschnitt der ersten Lage zumindest teilweise.

Weitere Einzelheiten und Vorteile der Erfindung werden an Ausführungsbeispielen der Erfindung unter Bezugnahme auf die beigefügten Zeichnungen erläutert. Gleiche und einander entsprechende Komponenten sind darin mit übereinstimmenden Bezugszeichen versehen. Es zeigen:
- Figur 1: eine schematische Seitenansicht einer erfindungsgemäßen Isolierglasscheibe mit einem in zwei Lagen aufgebrachten Abstandhalter,
- Figur 2: eine perspektivische Darstellung der Isolierglasscheibe der Figur 1 während der Herstellung,
- Figur 3: einen vergrößerten Ausschnitt einer schematische Seitenansicht einer erfindungsgemäßen Isolierglasscheibe,
- .Figur 4: eine perspektivische Darstellung einer Verschlussstelle im Eckenbereich eines in zwei Lagen aufgebrachten Abstandhalters,
- Figur 5: eine Darstellung ähnlich Figur 4 auf eine andere Ausgestaltung der Verschlussstelle.

Eine Isolierglasscheibe 1 enthält einen rahmenförmigen Abstandhalter 2 auf einer Glastafel 3. Mit Hilfe einer nur schematisch dargestellten Düse 5 wird der Abstandhalterstrang 4 in zwei direkt aufeinanderliegenden Lagen L1 und L2 auf die Glastafel 3 aufgebracht, um den Abstandhalter 2 zu bilden. Die erste Lage L1 wird unmittelbar auf die Glastafel 3 appliziert. Die zweite Lage L2 bildet die letzte Lage des Abstandhalters 2. In einem Anfangsabschnitt 6 wird die Dicke des Abstandhalterstrangs 4 auf einer Strecke S mit vorbestimmter Länge entlang einer ersten Schrägfläche 7 auf die Solldicke D1 der ersten Lage L1 gesteigert. Die Düse 5 wird um die Glastafel 3 herum bewegt. Wenn die Düse 5 den Anfangsabschnitt 6 wieder erreicht, wird der Abstandhalterstrang 4 in einem Übergangsabschnitt 8 unterbrechungsfrei auf die Schrägfläche 7 aufgebracht, vgl. Figuren 3 und 4. Anschließend wird unterbrechungsfrei die zweite Lage L2 aufgebracht. Im Bereich des Übergangsabschnitts 8 wird die Dicke des Abstandhalterstrangs 4 beim Austreten aus der Düse auf die Solldicke D2 der zweiten Lage vergrößert. Anschließend wird die Düse 5 ein zweites Mal um den Umfang der Glastafel 3 herumgeführt und dadurch die zweite Lage L2 auf den bereits in der erste Lage L1 liegenden Abstandhalterstrang 4 aufgebracht. In einem Endabschnitt 9 wird die Solldicke des Abstandhalterstrangs 4 entlang einer zweiten Schrägfläche 10 von D2 auf Null verringert. Die Verringerung der Solldicke im Bereich des Endabschnitts 9 erfolgt auf einer Strecke, welche länger als die Strecke S des Anfangsabschnitts 6 ist. Der Endabschnitt 9 ist leicht versetzt zu dem Anfangsabschnitt 6 angeordnet, sodass sich am Anfang und am Ende ein gleich großer Versatz V ergibt. Die Schrägflächen 7 und 10 weisen einen Winkel W1 von etwa 25° zu einer Glastafeloberfläche 11 auf und sind in die gleiche Richtung geneigt. Ein Winkel W2 zwischen den beiden Schrägflächen 7 und 10 kann im Bereich von 0° bis 5° liegen. Die Gesamtdicke D3 = D1 + D2 kann im Bereich von 20 mm bis 50 mm, insbesondere im Bereich von 27 mm bis 32 mm, liegen. Wenn die Lagen L1 und L2 gleich dick sind, verlaufen die beiden Schrägflächen 7 und 10 parallel zueinander, und der Abstandhalterstrang 4 wird auch im Übergangsabschnitt 8 mit konstanter Solldicke aufgebracht. Der Übergangsabschnitt 8 ist somit zwischen der Schrägfläche 7 des Anfangsabschnitts 6 und der Schrägfläche 10 des Endabschnitts 9 angeordnet und erstreckt sich durchgehend von der erste Lage L1 bis in die zweite Lage L2. Die Verschlussstelle 12 des Abstandhalters 2 umfasst den Anfangsabschnitt 6, den Übergangsabschnitt 8 und den Endabschnitt 9 und befindet sich bei dem in Figur 3 dargestellten Ausführungsbeispiel in einem geradlinig verlaufenden Bereich des Abstandhalters 2. Bei dem in Figur 4 dargestellten Ausführungsbeispiel befindet sich die Verschlussstelle 12 im Eckenbereich der Glastafel 3. Nach dem vollständigen Auftragen des Abstandhalterstrangs 4 auf die Glastafel 3 wird diese in an sich bekannter Weise mit einer weiteren Glastafel 13, vgl. Figur 2, zu einer Isolierglasscheibe 1 zusammengefügt, sodass der Abstandhalter 2 die beiden Glastafeln 3 und 13 in einem vorbestimmten Abstand zueinander hält, vgl. Figur 1.

Bei dem in Figur 5 dargestellten Ausführungsbeispiel wird die erste Lage L1 des Abstandhalterstrangs 4 zunächst durch einen Endabschnitt 14 abgeschlossen. Das Aufbringen des Abstandhalterstrangs 2 wird unterbrochen. Anschließend wird die zweite Lage L2 mit einem Anfangsabschnitt 15 begonnen, welcher auf den Endabschnitt 9 der ersten Lage aufgebracht wird, sodass der Anfangsabschnitt 14 den Endabschnitt 9 überlappt. Die erste Schrägfläche 7 verläuft hier parallel zur zweiten Schrägfläche 10. Eine dritte Lage (nicht dargestellt) kann in einer Figur 4 entsprechenden Weise auf die zweite Lage L2 aufgetragen werden, sodass sich ein Übergangsabschnitt 8 von der zweiten Lage L2 bis in die dritte Lage (nicht dargestellt) erstreckt.

### Bezugszeichenliste

- 1: Isolierglasscheibe
- 2: Abstandhalters
- 3: Glastafel
- 4: Abstandhalterstrang
- 5: Düse
- 6: Anfangsabschnitt
- 7: erste Schrägfläche
- 8: Übergangsabschnitt
- 9: Endabschnitt
- 10: zweite Schrägfläche
- 11: Glastafeloberfläche
- 12: Verschlussstelle
- 13: Glastafel
- 14: Endabschnitt
- 15: Anfangsabschnitt

- D1: Dicke L1
- D2: Dicke L2
- D3: Gesamtdicke
- L1: erste Lage
- L2: zweite Lage
- S: Strecke
- W1: Winkel
- W2: Winkel

## Patentansprüche

1. Verfahren zum Bilden eines geschlossenen rahmenförmigen Abstandhalters (2) auf einer Glastafel (3) für eine Isolierglasscheibe (1),
durch Auftragen eines Abstandhalterstrangs (4) aus einem pastösen und sich hernach verfestigenden Kunststoffmaterial auf die Glastafel (3),
wobei der Abstandhalterstrang (4) in wenigstens zwei aufeinanderliegenden Lagen (L1, L2) auf die Glastafel (3) aufgebracht wird, um den Abstandhalter (2) zu bilden,
wobei der Abstandhalterstrang (4) in einer ersten Lage (L1) auf die Glastafel (3) aufgebracht wird, und
wobei der Abstandhalterstrang (4) in einer zweiten Lage (L2) auf den Abstandhalterstrang (4) in der ersten Lage (L1) aufgebracht wird,
**dadurch gekennzeichnet,**
**dass** der Abstandhalterstrang (4) durchgehend von einer Lage (L1) der wenigstens zwei aufeinanderliegenden Lagen (L1, L2) bis in eine andere Lage (L2) der wenigstens zwei aufeinanderliegenden Lagen (L1, L2) aufgebracht wird.

2. Verfahren nach Anspruch 1, in welchem eine Düse (5) längs des Randes der Glastafel (3) zumindest zweimal um diese herum bewegt wird und dabei den aus der Düse (5) austretenden Abstandhalterstrang (4) in wenigstens zwei aufeinanderliegenden Lagen (L1, L2) auf die Glastafel (3) aufbringt,
wobei die Dicke des Abstandhalterstrangs (4) beim Austreten aus der Düse (5) am Anfang auf einer Strecke (S) mit vorbestimmter Länge von 0 auf die Solldicke (D1) der ersten Lage (L1) gesteigert und am Ende des Abstandhalterstrangs (4) von der Solldicke (D2) der letzten Lage (L2) auf 0 verringert wird.

3. Verfahren nach einem der vorstehenden Ansprüche, in welchem der Abstandhalterstrang (4) mit einem Anfangsabschnitt (6) in der ersten Lage (L1), einem Endabschnitt (14) in der ersten Lage (L1) und einem Anfangsabschnitt (15) in der zweiten Lage (L2) aufgebracht wird, wobei der Anfangsabschnitt (15) in der zweiten Lage (L2) zumindest teilweise auf den Endabschnitt (14) in der ersten Lage (L1) aufgebracht wird.

4. Isolierglasscheibe (1) mit wenigstens zwei Glastafeln (3, 13) und einem dazwischen angeordneten Abstandhalter (2), welcher aufgrund seiner Dicke (D3) die beiden Glastafeln (3, 13) in einem vorbestimmten Abstand zueinander hält,
wobei die Dicke (D3) des Abstandhalters (2) durch wenigstens zwei aufeinander aufgebrachte Lagen (L1, L2) eines Abstandhalterstrangs (4) mit einem Anfangsabschnitt (6) in der ersten Lage (L1) und einem Endabschnitt (9) in der letzten Lage (L2) gebildet wird,
**dadurch gekennzeichnet,**
**dass** sich der Anfangsabschnitt (6) in der ersten Lage (L1) und der Endabschnitt (9) in der letzten Lage (L2) zumindest teilweise überlappen, und
**dass** zwischen dem Anfangsabschnitt (6) in einer Lage (L1) der wenigstens zwei Lagen (L1, L2) und dem Endabschnitt (9) in einer anderen Lage (L2) der wenigstens zwei Lagen (L1, L2) wenigstens ein Übergangsabschnitt (8) des Abstandhalterstrangs (4) angeordnet ist, in welchem der Abstandhalterstrang (4) unterbrechungsfrei aus der einen Lage (L1) in die andere Lage (L2) verläuft.

5. Isolierglasscheibe nach Anspruch 4, in welcher zwischen dem Anfangsabschnitt (6) in der ersten Lage (L1) und dem Endabschnitt (9) in der zweiten Lage (L2) ein Übergangsabschnitt (8) des Abstandhalterstrangs (4) angeordnet ist, in welchem der Abstandhalterstrang (4) unterbrechungsfrei aus der ersten Lage (L1) in die zweite Lage (L2) verläuft.

6. Isolierglasscheibe nach Anspruch 4 oder 5, in welcher der Anfangsabschnitt (6) in der ersten Lage (L1) eine erste Schrägfläche (7) aufweist,
in welcher der Endabschnitt (9) in der letzten Lage (L2) eine zweite Schrägfläche (10) aufweist, und
in welcher die erste Schrägfläche (7) und die zweite Schrägfläche (10) in die gleiche Richtung geneigt sind.

7. Isolierglasscheibe nach einem der Ansprüche 4 bis 6, in welcher der Abstandhalterstrang (4) in der ersten Lage (L1) einen Endabschnitt (14) und in einer zweiten Lage (L2) einen Anfangsabschnitt (15) aufweist,
wobei sich der Endabschnitt (14) der ersten Lage (L1) und der Anfangsabschnitt (6) der ersten Lage (L1) zumindest teilweise überlappen, und
wobei sich der Anfangsabschnitt (15) der zweiten Lage (L2) und der Endabschnitt (14) der ersten Lage (L1) zumindest teilweise überlappen.
